# EUROPÄISCHE PATENTSCHRIFT

(11) **EP 0 578 035 B1**
(45) Veröffentlichungstag und Bekanntmachung des Hinweises auf die Patenterteilung: **17.12.1997**
(21) Anmeldenummer: 93109830.5
(22) Anmeldetag: 19.06.1993
(51) Int. Cl.: A47C 27/06

(54) **Taschenfederkernmatratze mit in Reihen angeordneten Taschenfedern**
Mattress with pocketed springs arranged in rows
Matelas avec des ressorts logés en poches et disposés en rangées

(30) Priorität: 07.07.1992 DE 4222096; 31.03.1993 DE 4310416
(43) Veröffentlichungstag der Anmeldung: 12.01.1994
(73) Patentinhaber: Schertenleib, Niklaus Friedrich, CH-8852 Altendorf (CH)
(72) Erfinder: Schertenleib, Niklaus Friedrich, CH-8852 Altendorf (CH)
(74) Vertreter: Riebling, Peter, Dr.-Ing.

(56) Entgegenhaltungen:
- US-A- 3 462 779
- US-A- 4 234 983
- US-A- 4 451 946
- US-A- 4 485 506

## Beschreibung

Die vorliegende Erfindung bezieht sich auf eine Taschenfederkernmatratze mit in Reihen angeordneten Taschenfedern nach dem Oberbegriff des Patentanspruchs 1.

Aus dem Stand der Technik ist es bereits bekannt, Taschenfedern in entsprechenden Taschen einer Umhüllung einzunähen, wie es beispielsweise aus der US 3 230 558 bekannt geworden ist.

Aus der US 2 805 429 ist es bekannt, ein die gesamten Taschenfedern durchsetzender Ankerfaden zu verwenden, der alle Taschenfedern zusammenhält.

Nachteil der bisher bekannten Ausführungsform ist, daß durch diese besondere Art der Verbindung die Taschenfedern nicht individuell federnd ausgebildet sind, sondern durch den Verbund mit der benachbarten Taschenfeder eine Beeinträchtigung des Federkomforts stattfindet.

Die US 3,462,779 beschreibt eine Reihenanordnung von Taschenfedern, wobei die Federn an ihrer Ober- und Unterseite mit Tuchkörpern belegt werden und die Tuchkörper im Stoßbereich zwischen den Federn über eine Nähverbindung verbunden werden. Ziel dieser Anordnung war es, einer vorzeitigen Abnutzung und Beschädigung der Tuchkörper entgegenzuwirken.

Der Erfindung liegt die Aufgabe zugrunde, eine Taschenfederkernmatratze der eingangs genannten Art so weiterzubilden, daß ein besserer Federungskomfort im Hinblick auf eine verbesserte individuelle Federung der einzelnen Taschenfedern erreicht wird.

Zur Lösung der gestellten Aufgabe ist die Erfindung durch die technische Lehre des Anspruchs 1 gekennzeichnet.

Die Taschenfedern können untereinander entweder in einer Linie dicht an dicht angeordnet sein, d.h. die Taschenfedern liegen mit ihren Wölbungen in einer Linie, oder die Wölbungen sind zueinander versetzt in den oberen und unteren Tuchkörper eingebracht.

Die Erfindung bildet in einem oberen zunächst sich gradlinig erstreckenden Tuch nach unten weisende Halbtaschen nach Art von Aufnahmen aus und im weiteren werden auch von einem unteren Tuch Aufnahmen gebildet, wobei beim zusammensetzen der Tuchkörper durch das Aufeinandertreffen der oberen und unteren Aufnahmen vollständige Taschen entstehen, welche die Federkerne aufnehmen, wonach die oberen und unteren Tuchkörper dann durch Nähte miteinander verbunden werden.

Die oberen und unteren Tuchkörper sind vollständig durch Nähte miteinander verbunden, ohne daß es weiterer Verbindungselemente bedarf. Hierbei ist wichitg, daß sich die Nähte auch in den Zwischenraum zwischen benachbarten Taschenfedern Federkernen) erstrecken und Abnäher bilden.

Die Abnäher in den oberen und unteren Tuchkörpern sind jeweils dreiecksförmig und definieren Tuchlappen im Zwischenbereich zwischen benachbarten Taschenfedern.

Die dreiecksförmigen Tuchlappen sind relativ einfach anzubringen, da beim Vernähen die oberen und unteren Teile der Tuchtaschen, in denen sich Spiralfedern befinden, seitlich abgebogen werden können, so daß der Nähvorgang erleichtert wird.

In einer Ausgestaltung ist es vorgesehen, daß sich auch Nähte an den Tuchkörpern über die Stirnseite der Taschenfedern erstrecken.

Derartige Nähte erhöhen zusätzlich die Festigkeit, insbesondere bei punktförmiger Belastung von oben auf die Stirnseite der Taschenfedern, so daß bei stark punktförmiger Belastung der Stirnseiten die Nähte eventuell in mehrfacher Parallelanordnung auf der Stirnseite die Belastungen abfangen können.

Die vorher erwähnten Tuchlappen zwischen den einzelnen Taschenfedern bilden faltenförmige Verbindungen nach Art von in Reihe angeordneten, strangartigen Verbindungsgliedern.

Diese strangartigen Verbindungsglieder (Tuchlappen) bilden somit Zuganker im Zwischenraum zwischen benachbarten Taschenfedern, so daß diese nicht umknicken oder seitlich wegkippen, wenn eine entsprechende Belastung auf die Taschenfedern wirkt.

In einer ersten bevorzugten Ausgestaltung der vorliegenden Erfindung ist vorgesehen, daß die Aufnahmen durch obere und untere Tuchkörper gebildet werden, die aufeinandergelegt werden, wobei sich ein mittlerer Stoßbereich ergibt, der etwa in einer horizontalen Ebene liegt.

In einer zweiten Ausführungsform der Erfindung ist hingegen vorgesehen, daß die Tuchkörper nicht oben und unten angeordnet sind, sondern daß die Tuchkörper seitlich an die Federkerne der Taschenfedern angelegt werden und daß sich demzufolge ein etwa in vertikaler Ebene liegender Stoßbereich ergibt.
Bei diesem Ausführungsbeispiel ist wesentlich, daß ein vereinfachtes Nähen der einzelnen Taschenfederreihen erfolgen kann, bei dem lediglich ein einziges Nähwerkzeug benötigt wird.

Hierbei wird es bevorzugt, wenn durch entsprechend bogenförmig gestaltete Abnäher die einzelnen Federkerne nicht nur in ihren vertikalen Seitenbereichen im Tuchkörper eingenäht werden, sondern daß darüberhinaus auch noch bogenförmige Abnäher gebildet werden, die den Stirnbereich der Federkerne umfassen und einschliessen, so daß die Federkerne in diesen so gebildeten Aufnahmen der Tuchkörper praktisch formschlüssig eingefasst und gehalten sind.

Im folgenden wird die Erfindung anhand von mehreren Ausführungswege darstellenden Zeichnungen näher erläutert.

Es zeigen:
- Figur 1:: eine Taschenfederkernmatratze in Aufsicht, wobei obere und untere Tuchkörper um die Taschenfederkernmatratze herum zusammengenäht vorliegen und die Taschen selbst in Linien gereiht vorliegen, wobei die Wölbungen gegenüberliegend abgenäht sind,
- Figur 2:: den schnitt A-B nach Figur 1 mit Darstellung der Abnäher und dem schematisch dargestellten wellenförmigen Verlauf der Tuchkörper im Bereich der oberen und unteren Zwischenräume,
- Figur 3:: den schnitt C-D nach Figur 1 mit Darstellung der rautenförmigen Verbindungsbereiche bei der Aneinanderreihung der Tuchtaschen,
- Figur 4:: eine Aufsicht auf eine Taschenfederkernmatratze mit versetzten Federkernen, die Lücke an Lücke angeordnet sind,
- Figur 5:: einen Schnitt A-B nach Figur 4,
- Figur 6:: einen Schnitt D-D nach Figur 4 mit Darstellung der hier parabelförmigen Abnäher mit Darstellung des wellenförmigen Verlaufes,
- Figur 7:: eine Seitenansicht zweier benachbarter Taschenfedern,
- Figur 8:: eine Draufsicht auf die Anordnung nach Figur 7,
- Figur 9 :: eine Taschenfeder in Seitenansicht gemäss Pfeil IX in Figur 7,
- Figur 10:: eine Taschenfeder nach Figur 9 mit Schrägsicht von oben,
- Figur 11:: ein Tuchlappen in nicht gestrecktem Zustand,
- Figur 12:: eine Seitenansicht mit teilweisem Schnitt durch eine weitere Ausgestaltung der Erfindung, bei der seitliche Tuchkörper an Federkerne angelegt werden,
- Figur 13:: ein Detail der Figur 12,
- Figur 14:: die Draufsicht auf die Anordnung nach Figur 12.

Nach der Erfindung ist vorgesehen, daß auf ein ebenes Tuch Taschenfedern gesetzt werden, daß ein anderes Tuch drauf gelegt wird und daß dann die beiden Tücher vernäht werden, so daß sich Aufnahmen 4 bilden, wie es nachfolgend anhand der Zeichnungen dargestellt wird.

Die Verbindung dieser beiden Tuchkörper 15,16 ist z.B. in Figur 3 dargestellt. Es ist der obere Tuchkörper 15 mit dem unteren Tuchkörper 16 im Verbindungs- oder Stoßbereich 14 z.B. durch Nähen verbunden.

Zur industriellen Herstellung ist es vorgesehen, daß bei Position 5 ein Preßwerkzeug oder Nähwerkzeug in die Tuchkörper einfährt und einen taschenförmigen Bereich 6 ausbildet, in dessen Mittenbereich nun die Verklebung 7 oder Vernähung stattfindet. In gleicher Weise fährt von unten bei Position 8 ein gleiches Preßwerkzeug oder Nähwerkzeug ein, so daß die beiden Preßwerkzeuge oder Nähwerkzeuge sich im Mittenbereich bei Position 7 treffen und dort die Vernähung oder Verklebung stattfindet.

Auf diese Weise wird erreicht, daß die Federn einer Reihe nur noch im Mittenbereich aneinanderhängen, d.h. die Federn nach Figur 3 sind von den anderen Federn durch die taschenförmigen Einschnitte 6,13 voneinander getrennt und können sich so individuell bewegen, weil zwischen jeder Feder in Richtung zur Nachbarfeder ein derartig taschenförmiger Einschnitt 6,13 besteht.

In den Figuren 1 und 4 sind in Aufsicht reihenförmige Taschenfedern dargestellt, wobei die Tuchkörper 15,16 um die Federkerne 17 herum zusammengenäht sind und hierbei nach Figur 1 die Federkerne 17 in Linie gereiht vorliegen, während nach Figur 4 die Federkerne 17 versetzt zueinander angeordnet sind.

Nach Figur 4 bildet sich durch die versetzte Anordnung der Wölbungen eine wellenförmige Nählinie 22.

Nach Figur 1 ist die Nählinie 22 geradlinig ausgeführt, wodurch eine stärkere Bewegungsmöglichkeit der Tuchtaschen untereinander erreicht wird.

Die Nählinie 22 ist auch in Figur 3 dargestellt, wobei ersichtlich ist, daß die Verbindungsrauten 24 wie auch nach Figur 5 gebildet werden. Die Verbindungsrauten 24 entstehen beim Zusammennähen des oberen und unteren Tuchkörpers 15,16, wobei eine relativ große Stabilisierung im Mittenbereich der Federkerne 17 erreicht wird und nur im oberen und unteren Bereich den Tuchtaschen mit den Federkernen 17 eine Verkippung und Bewegungsmöglichkeit erlaubt wird.

In Figur 2 sind Abnäher 18 ersichtlich, die untereinander eine etwa wellenförmige Verbindung aufweisen, so daß in diesem oberen Bereich die Tuchtaschen 20 individuell ausweichen. Die Federkerne 17 bilden stumpf abgeschnittene Kegel.

In Figur 3 sind die Aufnahmen 4 des oberen und unteren Tuchkörpers 15,16 ersichtlich, wobei in diesem Schnitt C-D erkennbar ist, daß der Stoßbereich 14 zusammengenäht ist. Die Nählinie 22 umrahmt die Tuchtaschen 20,21.

Nach Figur 5 ist ebenfalls eine mit Figur 3 vergleichbare Verbindungsraute 24 ersichtlich. Die Tuchtaschen 21 sind nach Figur 5 in der Wölbung versetzt zueinander angeordnet, wobei sich eine wellenförmige Nählinie 23 ergibt und hierbei die Federkerne 17 enger aneinanderliegen als nach Figur 1.

Die Nählinie 23 umschlingt nach Figur 5 mit Ausnahme der Verbindungsraute 24 die Federkerne 17 und ist auch in Figur 6 dargestellt, wo ersichtlich ist, daß parabelförmige Abnäher 19 gebildet werden.

Die parabelförmigen Abnäher 19 weisen an der Oberfläche ebenfalls annähernd einen Wellenbereich auf und bilden Tuchlappen 31, so daß im Bereich der Abnäher 18,19 mit Ausnahme des Verbindungsbereiches die nach außen weisenden Enden der Tuchtaschen Bewegungsmöglichkeit haben. Daraus ergibt sich der besonders hohe Liegekomfort.

In den Figuren 7 und 8 ist schematisiert eine bevorzugte Ausführung der Erfindung dargestellt. Hierbei ist erkennbar, daß die als Doppelkonusfedern ausgebildeten Federkerne 17 in entsprechenden Umhüllungen eines oberen und unteren Tuchkörpers 15,16 lagern und daß die beiden Tuchkörper 15,16 im Mittenbereich (Stoßbereich 14) sich überlappen und dort mit einer horizontal umlaufenden Naht 36 vernäht sind. An den Stirnseiten (Ansicht IX gemäss Pfeil IX in Figur 7) ergeben sich dann die Verbindungsrauten 24.

Ansonsten sind für die gleichen Teile der Figuren 7 - 11 die gleichen Bezugszeichen gewählt.

In den Figuren 9 und 10 ist eine einzelne Taschenfeder 35 einer Taschenfederkernmatratze dargestellt.

Die Taschenfeder 35 weist auf einer Seite einen Stoßbereich 14 auf, während an der im rechten Winkel vorliegenden weiteren Seite die Verbindungsraute 24 ausgebildet ist. Die Verbindungsraute 24 bildet sich jeweils stirnseitig bei der Verbindung einzelner Taschenfedern 35 untereinander in einer Reihe.

Ausgehend von dem Stoßbereich 14, der sich in horizontaler Ebene aus dem Aufeinandertreffen des oberen und unteren Tuchkörpers 15,16 bildet, erstrecken sich nach oben und unten an der jeweiligen Taschenfeder 35 Nähte 39c, wobei im Zwischenraum zwischen den benachbarten Taschenfedern 35 die Tuchlappen 31 gebildet werden. Die Tuchlappen 31 werden durch die dreiecksförmig verlaufenden Nähte 39a,b,c ausgebildet, wobei eine Naht 39c in den Stoßbereich 14 zwischen dem oberen und unteren Tuchkörper 15,16 übergeht und sich von dort zu der benachbarten Taschenfeder 35 erstreckt.

Auf diese Weise werden die benachbarten Taschenfedern 35 nicht nur im Mittenbereich miteinander verbunden, sondern ober- und unterhalb des Mittenbereichs durch die ein gewisses Bewegungsspiel ermöglichende Tuchlappen 31. An der benachbarten Taschenfeder 35 ist der Tuchlappen 31 nach Figur 8 und 11 mit der Naht 39a verbunden, wobei ausgehend von der Naht 39a sich über die Stirnfläche 34 der benachbarten Taschenfeder 35 eine horizontale Naht 32 erstreckt.
In dieser Hinsicht liegen bei den in Reihen hintereinander angeordneten Taschenfedern 35 die horizontalen Nähte 32,33 jeweils abwechselnd vor.

Die Verbindung benachbarter Stirnflächen 34 benachbarter Taschenfedern 35 wird mit dem Tuchlappen 31 nach Figur 7,8 vorgenommen. Der Tuchlappen 31 ist als Abnäher 18 ausgebildet und ist in unbelastetem Zustand der Matratze faltenförmig.

Bei Belastung der Taschenfeder 35 strecken sich die oberen und unteren Tuchlappen 31, wobei die vorher vorliegenden, faltenförmigen Verbindungen 40d,e,f nach Figur 11 sich strecken und insoweit als miteinander verbundene Zuganker wirken, welche das seitliche Bewegungsspiel der Taschenfeder begrenzen.

Die Nähte 32,33 an der jeweiligen Stirnseite 34 der einzelnen Taschenfedern 35 können auch in mehrfacher Parallelanordnung auf den Stirnseiten 34 angebracht werden.

In Figur 10 ist am Rande der Stirnseiten 34 ein Abstepppunkt 37 dargestellt, welcher die Festigkeit erhöht.

Im weiteren ist in Figur 10 der Tuchlappen 31 mit welliger oberer Naht 39b dargestellt. In dieser Art bilden sich auch an der Unterseite des Tuchkörpers 16 nach unten hin weitere wellige Tuchlappen 1, die bei einer Straffung des Tuchlappens 31 strangartige Verbindungen 40d,e,f bilden (Figur 11).

In Figur 12 ist ersichtlich, daß bei stehenden Federkernen 17,35 die Tuchkörper 15,16 seitlich an diese Federkerne 17,35 angelegt werden, so daß sich gemäss Figur 14 ein Mittenbereich 14 ergibt, der etwa in einer vertikalen Ebene liegt.

Im übrigen ist in Figur 12 ersichtlich, daß die Federkerne 17 nicht nur in ihrem Seitenbereich von den Abnähern 18 eingefasst sind, sondern daß diese Abnäher 18 durch die bogenförmig sich nach oben erstreckenden Nähte 39a verlängert sind, so daß auch die Stirnseiten der Federkerne 17 bündig und formschlüssig eingefasst sind.

Zwischen den einzelnen, nebeneinander liegenden, Federkernen 17,35 bilden sich dann gemäss der vorstehend gegebenen technischen Lehre die Tuchlappen 31, welche das als wesentlich herausgestellte seitliche Bewegungsspiel nebeneinanderliegender Taschenfedern 35 gewährleisten.

### Zeichnungs-Legende

- 1:
- 2:
- 3:
- 4: Aufnahme
- 5: Position
- 6: Bereich
- 7: Verklebung
- 8: Position
- 13: Einschnitt
- 14: Stoßbereich
- 15: oberer Tuchkörper
- 16: unterer Tuchkörper
- 17: Federkern
- 18: Abnäher
- 19: Abnäher
- 20: Tuchtasche
- 21: Tuchtasche
- 22: Nählinie
- 23: Nählinie
- 24: Verbindungsraute
- 25: Rand
- 26: Kunststoffrahmen
- 31: Tuchlappen
- 32: Naht
- 33: Naht
- 34: Stirnseite
- 35: Taschenfeder
- 36: Naht
- 37: Abstepp-Punkt
- 39 a,b,c: Nähte
- 40 d,e,f: faltenförmige Verbindungen

## Patentansprüche

1. Taschenfederkernmatratze mit in Reihe angeordneten Taschenfedern (35), wobei diese einzeln in jeweils einer Tuchtasche (20,21) angeordnet und im Mittenbereich miteinander verbunden sind, wobei in einem ersten und zweiten Tuchkörper (15,16) Aufnahmen (4) gebildet sind, welche die Federkerne (17) aufnehmen, und im Stoßbereich (14) der Tuchkörper (15,16) eine Nähverbindung ausgebildet ist, **dadurch kennzeichnet**, daß jeweils benachbarte Taschenfedern (35) durch Tuchlappen (31) miteinander verbunden sind und nebeneinanderliegende Tuchtaschen (20, 21) jeweils eine Verbindungsraute (24) bilden, die durch obere und untere Abnäher (18,19) definiert ist.

2. Taschenfederkernmatratze nach Anspruch 1, **dadurch gekennzeichnet**, daß die die Federkerne (17) umschließenden Tuchkörper (15,16) entlang einer Nählinie (22,23) vernäht sind.

3. Taschenfederkernmatratze nach den Ansprüchen 1 und 2, **dadurch gekennzeichnet**, daß die linienförmige Verbindung der Tuchtaschen (20,21) untereinander wellenförmige Formgebung aufweist, wodurch die Federkerne (17) Bewegungsspiel haben und hierbei die Abnäher (18,19) die Federkerne (17) umschlingen.

4. Taschenfederkernmatratze nach Anspruch 1, **dadurch gekennzeichnet**, daß Nähte (32,33) an den Tuchlappen (31) angeordnet sind, die sich über die Stirnseite (34) der Taschenfeder (35) erstrecken.

5. Taschenfederkernmatratze nach Anspruch 4, **dadurch gekennzeichnet**, daß die Nähte (32,33) in mehrfacher Parallelanordnung auf der Stirnseite (34) der Taschenfeder (35) angeordnet sind.

6. Taschenfederkernmatratze nach einem der Ansprüche 1 bis 5, **dadurch gekennzeichnet**, daß die Tuchlappen (31) faltenfrömige Verbindungen (4a,d,e,f) nach Art von in Reihe untereinander angeordneten, strangartigen Verbindungen ausbilden.

7. Taschenfederkernmatratze nach einem der Ansprüche 1 bis 6, **dadurch gekennzeichnet**, daß der Tuchlappen (31) Steppnähte (40 d,e,f) aufweist.

8. Taschenfederkernmatratze nach einem der Ansprüche 1 - 7, **dadurch gekennzeichnet**, daß die Aufnahmen (4) in dem oberen und unteren Tuchkörper (15,16) ausgebildet sind und daß der Stoßbereich (14) in einer horizontalen Ebene liegt.

9. Taschenfederkernmatratze nach einem der Ansprüche 1 - 7, **dadurch gekennzeichnet**, daß die Aufnahmen (4) in jeweils seitlich aneinander stoßenden Tuchkörpern (15,16) ausgebildet sind und daß der Stoßbereich (14) in einer vertikalen Ebene liegt.

10. Taschenfederkernmatratze nach einem der Ansprüche 1 - 9, **dadurch gekennzeichnet**, daß die Abnäher (18) die einzelnen Federkerne (17) auch in ihrem Stirnbereich etwa durch bogenförmige Nähte (39a) einschließen.

## Claims

1. A pocket spring core mattress with pocket springs (35) arranged in rows, these being arranged individually in each case in a cloth pocket (20,21) and being connected with each other in the central region, mountings (4) being formed in a first and second cloth body (15,16), which mountings (4) receive the spring cores (17), and in the abutment region (14) of the cloth bodies (15,16) a sewn connection is formed,
characterised in that
respectively adjacent pocket springs (35) are connected with each other by cloth tongues (31) and cloth pockets (20,21) lying adjacent to each other in each case form a connecting diamond (24) which is defined by upper and lower tucks (18,19).

2. The pocket spring core mattress according to Claim 1,
characterised in that
the cloth bodies (15,16) surrounding the spring cores (17) are sewn along a sewing line (22,23).

3. The pocket spring core mattress according to Claims 1 and 2,
characterised in that
the linear connection of the cloth pockets (20,21) with each other has a wave-shaped fashioning, whereby the spring cores (17) have clearance of motion and in so doing the tucks (18,19) loop around the spring cores (17).

4. The pocket spring core mattress according to Claim 1,
characterised in that
seams (32,33) are arranged on the cloth tongues (31), which seams (32,33) extend over the front end (34) of the pocket spring (35).

5. The pocket spring core mattress according to Claim 4,
characterised in that
the seams (32,33) are arranged in multiple parallel arrangement on the front side (34) of the pocket spring (35).

6. The pocket spring core mattress according to one of Claims 1 to 5,
characterised in that
the cloth tongues (31) form fold-shaped connections (4a,d,e,f) in the manner of cord-like connections arranged in rows with each other.

7. The pocket spring core mattress according to one of Claims 1 to 6,
characterised in that
the cloth tongue (31) has quilting seams (40 d,e,f).

8. The pocket spring core mattress according to one of Claims 1 - 7,
characterised in that
the mountings (4) are formed in the upper and lower cloth body (15,16) and that the abutment region (14) lies in a horizontal plane.

9. The pocket spring core mattress according to one of Claims 1 - 7,
characterised in that
the mountings (4) are formed in cloth bodies (15,16) abutting each other laterally in each case, and that the abutment region (14) lies in a vertical plane.

10. The pocket spring core mattress according to one of Claims 1 - 9,
characterised in that
the tucks (18) enclose the individual spring cores (17) also in their front region for instance by arc-shaped seams (39a).

## Revendications

1. Carcasse de matelas à ressorts comprenant des ressorts enveloppés dans des poches (35) disposés en rangées, étant précisé que ces ressorts sont disposés individuellement dans des poches de tissu (20, 21) et sont reliés entre eux dans la zone centrale, que des logements (4) sont formés dans un premier et un second corps de tissu (15, 16) et reçoivent les ressorts (17), et qu'une liaison cousue est formée dans la zone d'assemblage (14) des corps de tissu (15, 16), **caractérisée** en ce que des ressorts enveloppés dans des poches (35) voisins sont reliés entre eux par des pattes de tissu (31), et des poches de tissu (20, 21) juxtaposées forment à chaque fois un losange de liaison (24) qui est défini par des pinces supérieure et inférieure (18, 19).

2. Carcasse de matelas à ressorts enveloppés dans des poches selon la revendication 1, **caractérisée** en ce que les corps de tissu (15, 16) qui entourent les ressorts (17) sont cousus le long d'une ligne (22, 23).

3. Carcasse de matelas à ressorts enveloppés dans des poches selon les revendications 1 et 2, **caractérisée** en ce que la liaison linéaire des poches de tissu (20, 21) entre elles présente une forme ondulée, moyennant quoi les ressorts (17) ont du jeu et les pinces (18, 19) entourent les ressorts (17).

4. Carcasse de matelas à ressorts enveloppés dans des poches selon la revendication 1, **caractérisée** en ce qu'il est prévu sur les pattes de tissu (31) des coutures (32, 33) qui s'étendent sur le côté frontal (34) des ressorts enveloppés dans des poches (35).

5. Carcasse de matelas à ressorts enveloppés dans des poches selon la revendication 4, **caractérisée** en ce que les coutures (32, 33) sont disposées suivant une disposition parallèle multiple sur le côté frontal (34) des ressorts enveloppés dans des poches (35).

6. Carcasse de matelas à ressorts enveloppés dans des poches selon l'une des revendications 1 à 5, **caractérisée** en ce que les pattes de tissu (31) forment des liaisons en forme de plis (40a, d, e, f) à la manière de liaisons en forme de cordons disposées en ligne les unes derrière les autres.

7. Carcasse de matelas à ressorts enveloppés dans des poches selon l'une des revendications 1 à 6, **caractérisée** en ce que la patte de tissu (31) présente des coutures piquées (40d, e, f).

8. Carcasse de matelas à ressorts enveloppés dans des poches selon l'une des revendications 1 à 7, **caractérisée** en ce que les logements (4) sont formés dans les corps de tissu supérieur et inférieur (15, 16), et en ce que la zone d'assemblage (14) se trouve dans un plan horizontal.

9. Carcasse de matelas à ressorts enveloppés dans des poches selon l'une des revendications 1 à 7, **caractérisée** en ce que les logements (4) sont formés dans des corps de tissu (15, 16) voisins latéralement, et en ce que la zone d'assemblage (14) se trouve dans un plan vertical.

10. Carcasse de matelas à ressorts enveloppés dans des poches selon l'une des revendications 1 à 9, **caractérisée** en ce que les pinces (18) enferment les ressorts individuels (17) même dans leur zone frontale grâce à des coutures courbes (39a).
